# EUROPÄISCHE PATENTSCHRIFT

(11) **EP 0 865 756 B1**
(45) Veröffentlichungstag und Bekanntmachung des Hinweises auf die Patenterteilung: **20.06.2001**
(21) Anmeldenummer: 98200703.1
(22) Anmeldetag: 06.03.1998
(51) Int. Cl.: A47L 13/24, A47L 13/48, A47L 11/40

(54) **Vorrichtung zur Behandlung ebener Flächen**
Device for treating plane surfaces
Dispositif de traitement de surfaces planes

(30) Priorität: 08.03.1997 CH 55097
(43) Veröffentlichungstag der Anmeldung: 23.09.1998
(73) Patentinhaber: Meier, Guido, 6210 Sursee (CH)
(72) Erfinder: Fischer, Johann, 6206 Neuenkirch (CH); Meier, Guido, 6210 Sursee (CH); Suppiger, Alois, 6210 Sursee (CH)
(74) Vertreter: Felber, Josef

(56) Entgegenhaltungen:
- EP-A- 0 562 559
- GB-A- 2 289 211
- US-A- 2 116 441
- US-A- 3 010 129
- US-A- 3 099 855
- US-A- 4 124 315
- US-A- 5 109 566
- US-A- 5 534 762

## Beschreibung

Die Erfindung betrifft eine Vorrichtung zur Behandlung ebener Flächen, namentlich Fussböden, zu deren Pflege und zur Erhaltung ihrer Qualität. Eine solche Behandlung besteht im wesentlichen aus drei Arbeitsfolgen: Reinigen der Fläche, dann Auftragen einer Schutzschicht auf die gereinigte Fläche, und dann Glätten und Polieren der Oberfläche der Schutzschicht nach Abbinden der Schutzschicht auf der behandelten Fläche. Die Schutzschicht besteht je nach Bedarf aus Pflegemitteln wie Wachsen und Harzen, oder Mitteln zur Konservierung, wie Siegel verschiedenster Provenienz. Die Wirkdauer der applizierten Pflegemittel reicht von einigen Monate bis zu etwa einem Jahr, die Wirkdauer der Konservierungsmittel erstreckt sich auf mehrere Jahre. Fussböden erleiden nur dort einen mechanischen Abrieb, wo sie durch das Betreten und Begehen beansprucht werden. Zu ihrer wirksamen Pflege gehört die Reinigung wie auch das Imprägnieren mittels Konservierungsmitteln. Dank einer solchen Pflege sind sie auch vor Wasserschäden geschützt. Das Erhalten der Oberflächenqualität von Parkettböden, aber auch von Böden aus Steinzeug oder Kunststoff, wird durch zyklische Wiederholung der geschilderten Pflegebehandlung möglich.

Die Lösungen aus dem Stand der Technik für eine solche Bodenpflege befassen sich mit der Perfektionierung der Pflegemittel oder mit der Verbesserung der Vorrichtungen zur Applikation dieser Pflegemittel für die Behandlung von Böden.

Unter den Vorrichtungen gibt es einfache und komplizierte Vorrichtungen, die letztlich dem gleichen Ziel dienen. Die einfachste Vorrichtung für die Bodenreinigung ist ein Schrubber, die komplizierteste ist eine in einem Lernmodus programmierbare Scheuersaugmaschine, die nachhher als eigentliches Roboterfahrzeug eingesetzt wird. Das einfachste Auftraggerät für das Pflegemittel ist ein Handgerät mit Stiel zur Führung und Bewegung des Gerätes, an dessen Ende ein gepolsterter, mit Ersatzfell belegbarer Abstreifer montiert ist, mit dem der Boden zur Verteilung des Pflegemittels überstrichen wird. Oft wird auch ein Behälter für die Aufnahme der Behandlungsflüssigkeit am Stiel angeordnet und für die verteilte Zuführung der Flüssigkeit ein System von Leitungen an den Behälter gehängt. Es gibt auch Vorrichtungen, welche die Steuerung der Zufuhr von Flüssigkeit erlauben. Die Erfahrung zeigt, dass die effektive Nutzung dieser Geräte viel Geschick und Erfahrung braucht, und dass die bekannten Techniken und Massnahmen wenig praxisgerecht sind.

Die Druckschrift US-A-2 116 441 offenbart eine Vorrichtung zur Behandlung ebener Flächen, wobei eine Plattform mit einem Stiel verbunden ist und zwei Fassungen mit Abstreifern vorhanden sind.

Die Aufgabe der vorliegenden Erfindung ist es, eine Vorrichtung zu schaffen, um das Auftragen einer Schutzschicht auf die gereinigte Fläche und das Glätten und Polieren der Oberfläche der Schutzschicht nach Abbinden der Schutzschicht an die behandelte Fläche zu erleichtem, wobei zugleich die Wirtschaftlichkeit durch ein mittels der Vorrichtung rationelleres Auftragen gesteigert wird.

Die Lösung dieser Aufgabe besteht in einer Vorrichtung zur Behandlung ebener Flächen, wobei eine Plattform mit einem Stiel verbunden ist und zwei Fassungen mit Abstreifern vorhanden sind, und wobei zwischen diesen zwei Abstreifern Leitvorrichtungen angeordnet sind, welche die Abstreifer seitlich überragen und mit der Plattform mittels Auslegern und einem Führungsrohr verbunden sind.

Ein Ausführungsbeispiel der Vorrichtung und seine besonderen Bestandteile sowie die Anwendung der Vorrichtung ist in den Figuren zeichnerisch dargestellt und wird nachfolgend beschrieben. Dabei wird die Funktion der einzelnen Elemente erklärt:

Es zeigt:
- Figur 1 :: Die Vorrichtung mit dem Stielanschluss in einer Draufsicht;
- Figur 2 :: Die Vorrichtung von der Seite her gesehen, wobei der eine Abstreifer in einem Querschnitt dargestellt ist;
- Figur 3a :: Den Aufbau eines Abstreiferkörpers von der Seite her gesehen;
- Figur 3b :: Das Bespannen des Abstreifers mit einem Fell;
- Figur 3c :: Das Festklemmen des auf den Abstreifer gespannten Felles im Abstreifergehäuse;
- Figur 4 :: Eine schematische Darstellung der Behandlung des Fussbodens eines Zimmers längs der Wände, unter Auslassung der Randzone des Bodens;
- Figur 5 :: Das Prinzip der systematischen Bodenbehandlung eines Zimmers mit der Vorrichtung.

Die Figur 1 zeigt die Vorrichtung 15 längs einer Wand 40 am Boden liegend in einer Draufsicht. An einer Plattform 6 ist über ein Lager 11, welches ein Karadangelenk 8 bildet, der Stiel 9 angelenkt. Die Plattform 6 kann also in jeder Schwenklage des Stiels 9 dem Boden entlang geschoben oder gezogen werden. Auf beiden Seiten der Plattform 6 ist diese in Fassungen 6',6" ausgeformt, indem dort nach unten offene U-Profile gebildet sind, welche zur Aufnahme von trogförmigen Abstreifergehäusen 7 dienen, die nach Art eines Waagebalkens von unten an den Fassungen 6',6" mittels Nadellagem 7',7" aufgehängt sind und die Plattform 6 beidseits überragen. Das eine Abstreifergehäuse 7 und der zugehörige Abstreifer 1' ist dabei länger als das andere mit seinem Abstreifer 1". Unterhalb der Plattform 6 an dieser angebaut, zwischen den Abstreifern 1',1" und parallel dazu verlaufend, erstreckt sich ein Führungsrohr 10. In beiden Endbereichen dieses Führungsrohrs 10 steckt je ein Ausleger 21, der mit einer Sterngriffschraube 22 im Führungsrohr 10 arretierbar ist. Anhand einer Längenmass-Skala 21' kann das Mass des Auszugs dieser Ausleger 21 und somit die beabsichtigte Breite der Randzone 40' (Figur 4), welche unbehandelt bleiben soll, eingestellt werden. An den äusseren Enden der Ausleger 21 sind Leitvorrichtungen 20',20" angelenkt. Diese Leitvorrichtungen 20',20" bilden je ein Fahrgestell 25, welches an seinen beiden Enden mit je einer liegend angeordnete Rolle 27' ausgerüstet ist. Der Achsabstand der Rollen 27' ist durch die Stellschrauben 26 einstellbar. Die Fahrgestelle 25 sind mittels je eines Bolzens 29 in der Horizontalen schwenkbar an den Enden der Ausleger 21 angelenkt. An einer Winkelanzeige 30 ist der Einstellwinkel des Fahrgestells 25 gegenüber dem Ausleger 21 messbar und der gewählte Winkel ist mittels der Sterngriffschraube 23 arretierbar. Im gezeigten Beispiel wird die Vorrichtung längs der Wand 40 geführt, wobei die Rollen an der anliegenden Wand 40 abrollen und somit dafür sorgen, dass die Abstreifer 1',1" mit einem konstanten Abstand von der Wand über den Boden gleiten. Weil die Vorrichtung eine schlittenartige Konstruktion mit tiefem Schwerpunkt bildet, und der Stiel 9 in jeder Richtung gegenüber der Plattform 6 schwenkbar ist, kann sie mühelos in jeder Schwenklage des Stiels 9 dem Boden entlang geschoben oder gezogen werden.

Die Figur 2 zeigt die Vorrichtung 15 von der Seite her gesehen, wobei der eine Abstreifer 1' in einem Querschnitt dargestellt ist. Die Plattform besteht wie man sieht aus einem Stück und bildet zwei nach unten offene U-Profile, in welche die Fassungen 6',6" für die Abstreifer 1', 1" von unten eingelegt und mittels je zwei Nadellagern 7', 7" aufgehängt sind. Weiter sieht man hier die Lagerung 11 für den Stiel 9 in Form des Kardangelenkes 8, und das Führungsrohr 10 für die Aufnahme der Leitvorrichtungen 20', 20" (Figur 3). Der Aufbau der Abstreifer ist links anhand des Querschnittes gezeigt und wird anhand der Figuren 3a-3c noch genauer beschrieben.

Die Figur 3a zeigt den Aufbau eines Abstreiferkörpers in einem Querschnitt. Der Holm 2 des Abstreifers 1 ist vorzugsweise als Extrusionsprofil aus Aluminium gefertigt und zwecks Polsterung wie gezeigt mit einem U-förmigen Kissen 3 aus geschlossenzelligem Elastomer umhüllt. Der als geschlossenes Hohlprofil geformte Holm 2 bildet auf seiner unbedeckten schmalen Oberseite eine offene Rinne 2'.
Die Figur 3b zeigt nun das Bespannen des Abstreifers mit einem Fell 4 im Querschnitt. Hierzu wird in die Rinne 2' die eine Längsseite eines rechteckigen Fells 4 so eingelegt, dass die Fellhaare 4' nach aussen gewandt sind und nur eine Seite und der Boden der Rinne 2' vom Fell 4 bedeckt sind. Anschliessend wird eine Rolle 5 in den freibliebenden Raum in der Rinne 2' gepresst. Für die Aufnahme der Rolle 5 lässt die Rinne 2' gerade so viel Platz, dass beim Eindrücken der Rolle 5 in die Rinne 2' entlang der freien Wand der Rinne 2' das Fell 4 zwischen die Rolle 5 und die andere Wand der Rinne 2' geklemmt wird. Das Fell 4 wird sodann um das Kissen 3 und Holm 2 herum geschlungen.

Jetzt wird das so vom Fell 4 umschlungene Kissen 3 als Paket in das trogförmige Abstreifergehäuse 7 des Abstreifers 1 gestossen, unter erzwungener Einfederung des Kissens 3 und des Fells 4, sodass die Verbindung der Komponenten gemäss Figur 3c entsteht.

Die Figur 4 zeigt eine schematische Darstellung der Behandlung des Fussbodens eines Zimmers längs der Wände, unter Auslassung der Randzone 40' des Bodens. Als Randzone 40' des Bodens gilt der Bereich des Fussbodens unmittelbar in Wandnähe. Für die Reinigung ist diese Zone problematisch, weil der Boden in der Ecke zwischen Boden und Wand mit den Reinigungsmitteln schlecht zugänglich ist. Andrerseits aber bildet die Wand für diese Randzone einen Schutz vor der Benützung, weil die Randzone wegen der Wandnähe gar nicht begehbar ist. Daher bleibt die Randzone 40' der Fussböden über deren Lebensdauer annähernd unbenützt im Originalzustand erhalten. Die Arbeitsweise der Erfindung nützt diese Erkenntnis in zweifacher Weise aus: Erstens spart sie die Behandlung und den Auftrag von Behandlungsmitteln in den Randzonen 40' ein, und zweitens mindert sie dadurch den Gesamtaufwand der Bodenpflege, weil eine Nachbehandlung dieser Randzonen 40' überhaupt entfällt. In Figur 4 deuten die Sockelleisten 40 den Grundriss des Zimmers an, hier mit der halboffenen Tür 40". Der Einsatz der Vorrichtung 15 erfolgt entlang der Sockelleisten 40, im Abstand gemäss der Randzone 40'. Die Route 41 längs Randzone 40' zeigt den Gleitweg mit der Bewegungsrichtung der Vorrichtung 15 an. Auf der Route 41 längs der Randzone 40' wird jeweils vor der Vorrichtung 15 Behandlungflüssigkeit auf den Boden appliziert. Im vorliegenden Fall ist sie mit einer nicht gezeigten Giesskanne als raupenartiger Tümpel 35 auf die Route 41 längs der Randzone 40' gegossen worden. Die Vorrichtung 15 verteilt sodann diese Behandlungsflüssigkeit beim Überstreichen zu einem Streifen 35' entsprechend der Lage der Abstreifer 1' und 1". Mit der erfindungsgemässen Vorrichtung wird das Benetzen der Randzonen des Fussbodens vermieden und somit der Aufwand an Arbeit und Material gesenkt.

Die Figur 5 veranschaulicht das Prinzip der systematischen Bodenbehandlung eines Zimmers mit der Vorrichtung. Sie zeigt hierzu einen vollständigen Routenplan und somit die Fortsetzung der Behandlung des in der Figur 4 gezeigten Zimmers mit der erfindungsgemässen Vorrichtung. Daraus ist ersichtlich, dass die Route für die nach der Figur 4 noch unbehandelte Fläche des Fussbodens in einem zweiten Anlauf analog und parallel, aber knapp um die Breite des Streifens 35 versetzt zu legen ist, damit der vorhandene Streifen 35 mit Sicherheit von der Fortsetzung des Routenabschnitts 42 am Rand berührt, respektive etwas überdeckt wird. Um zu vermeiden, dass die behandelte Fläche betreten wird, ist darauf zu achten, dass der Routenabschnitt 43 zeilenweise und mäanderförmig mit der Spaltenbreite 35' nur so lange fortgesetzt wird, bis die Breite der noch nicht behandelten Fussbodenfläche schmaler als die doppelte Breite des Streifens 35' ist. Der restliche Routenabschnitt 44 wird gegenüber dem Routenabschnitt 43 um 90 Winkelgrade gewendet und mit kurzen geschwungenen Mäandem bis zum letzten Routenabschnitt 45, der auf die geschilderte Weise zurückgewendet wird, fortgesetzt, was zum Schluss der Behandlung und zum Verlassen des Zimmers führt.

Ein weiterer Vorteil der Vorrichtung besteht also darin, dass das Bestreichen, das gleichmässige Benetzen und die Beschichtung der zu behandelnden Fläche durch ein einmaliges Begehen des Fussbodens ermöglicht wird. Dieser Vorteil wird mit der Vorrichtung dank der Verdoppelung der Abstreifer erzielt, das heisst es sind zwei parallel nacheinander angeordnete Abstreifer vorhanden, die bei Bedarf in Schrägstellung zur Streichrichtung gezogen oder gestossen werden. Die Ausbreitung der Behandlungsflüssigkeit wird auf diese Weise so gesteuert, dass sie nur entlang der Abstreifer verteilt wird, und dass die zu bestreichende Fläche bei jedem Durchgang zur Sicherheit gleich zweifach überstrichen wird. Die Erfahrung zeigt, dass diese Art des einmaligen Überfahrens auch für die Behandlung älterer, stellenweise aufgequellter Linolböden, die ansonsten, um zum Glänzen zu kommen, sehr arbeitsaufwendig bearbeitet werden müssen, völlig ausreichend ist. Das vorteilhafte Verhalten der beiden Abstreifer bei der Behandlung von Unebenheiten liegt daran, dass sie wie Waagebalken an der gemeinsamen Plattform aufgehängt sind und sich deshalb durch individuelles Verschwenken gegenüber derselben an die Beschaffenheit des Bodens anpassen können. Der tiefe Schwerpunkt der schlittenartigen Konstruktion ergibt ein stabiles und angenehmes Gleitverhalten der Vorrichtung. Dank der Tatsache, dass der Stielanschluss im Schwerpunkt der schlittenartigen Konstruktion angreift, und dass der Stielanschluss über ein Kardangelenk erfolgt, kann die Vorrichtung mit Leichtigkeit geführt werden und auch ohne Gleichgewichtsprobleme vom Boden abgehoben werden.

Dieses angenehme Verhalten der Vorrichtung bedeutet eine einfache Handhabung für Ungeübte und ergonomische Qualitäten für den Benützer, also Vorteile, die man bei den Vorrichtungen vom Stand der Technik vergeblich sucht. Von grundsätzlichem Vorteil der erfindungsgemässen Vorrichtung ist es, dass der seitliche Abstand der Abstreifer zur Wand, respektive bis zur Sockelleiste, entsprechend der Breite der nicht zu behandelnden Randzone, wählbar ist und der Einstellwinkel, mit welchen die Abstreifer der Wand entlang bewegt werden sollen, an der Vorrichtung einstellbar ist.

Die vorliegende Erfindung hat schliesslich den Vorteil des günstigen Unterhalts. Die Belegung der elastischen Abstreiferkissen mit einem Fellbezug ist nämlich eine Arbeit, für die es bei den Vorrichtungen vom Stand der Technik mindestens drei Hände und darum zwei Personen braucht. Mit der Erfindung ist dieses Problem so vereinfacht, dass diese Arbeit in ausreichender Qualität von einer Person erledigt werden kann, ohne dass diese Person über eine besondere Geschicklichkeit verfügen muss. Die Fellbezüge erfüllen nämlich nur dann ihren Zweck, wenn sie knitterfrei bleiben und hierzu unter einer ausreichenden Vorspannung um die Abstreiferkissen gelegt sind und sich somit an dieses anschmiegen.

## Patentansprüche

1. Vorrichtung (15) zur Behandlung ebener Flächen, wobei eine Plattform (6) mit einem Stiel (9) verbunden ist und zwei Fassungen (6',6") mit Abstreifern (1',1") vorhanden sind, dadurch gekennzeichnet, dass zwischen diesen zwei Abstreifern (1',1") Leitvorrichtungen (20',20") angeordnet sind, welche die Abstreifer (1', 1") seitlich überragen und mit der Plattform (6) mittels Auslegern (21) und einem Führungsrohr (10) verbunden sind.

2. Vorrichtung (15) nach Anspruch 1, dadurch gekennzeichnet, dass die Abstreifer (1', 1") mit ihren trogförmigen Abstreifergehäusen (7) in deren Mitte mittels Nadellagern (7") hängend an den Fassungen (6',6") gelagert sind.

3. Vorrichtung (15) nach einem der vorhergehenden Ansprüche, dadurch gekennzeichnet, dass die Ausleger (21) mit ihren am äusseren Ende angelenkten Leitvorrichtungen (20',20") am inneren Endbereich eine Längenmass-Skala (21') aufweisen und mit diesem inneren Endbereich im Führungsrohr (10) an der Plattform (6) stecken und darin durch Verschieben verstellbar und mit Sterngriffschrauben (22) arretierbar sind.

4. Vorrichtung (15) nach einem der vorhergehenden Ansprüche, dadurch gekennzeichnet, dass die Leitvorrichtungen (20',20") jeweils eine Winkelanzeige (30) aufweisen und gegenüber den Auslegern (21) in der Horizontalen schwenkbar und mit Sterngriffschrauben (23) in jeder Schwenklage arretierbar sind.

5. Vorrichtung (15) nach einem der vorhergehenden Ansprüche, dadurch gekennzeichnet, dass der Achsabstand von Führungsrollen (27') mit Stellschrauben (26) verstellbar und arretierbar ist.

6. Vorrichtung (15) nach einem der vorhergehenden Ansprüche, dadurch gekennzeichnet, dass der Stiel (9) mit der Plattform (6) durch eine Lagerung (11) mit Kardangelenk (8) verbunden ist, sodass er gegenüber der Plattform allseits verschwenkbar ist.

7. Vorrichtung (15) nach einem der vorhergehenden Ansprüche, dadurch gekennzeichnet, dass die Abstreifer (1',1") jeweils aus einem Holm (2) mit oben offener Rinne (2') bestehen, dessen beide Seiten und Unterseite von einem im Querschnitt U-förmigen Kissen (3) umhüllt sind, wobei ein Fell (4) ausgehend von der Rinne (2') um das Kissen (3) geschlungen ist und in der Rinne (2') mittels einer eingepressten Rolle (5) festgeklemmt ist, wobei diese Abstreifer (1',1") durch Einpressen von unten in trogförmige Abstreifergehäuse (7) in denselben gehalten sind.

8. Vorrichtung (15) nach Anspruch 7, dadurch gekennzeichnet, dass die Holme (2) der Abstreifer (1',1") durch Extrusions-Hohlprofile aus Aluminium gebildet sind und auf der oberen Seite eine oben offene Rinne (2') bilden, und dass die im Querschnitt U-förmigen Kissen (3) aus geschlossenzelligem Elastomer bestehen.

## Claims

1. A device (15) for treating flat surfaces having a platform (6) that is connected to a handle (9) and two mounting elements (6',6") with wipers (1',1"), characterised in that disposed between these two wipers (1',1") there are guiding devices (20',20") which project beyond the sides of wipers (1', 1") and are connected to platform (6) by means of extension arms (21) and a guide pipe (10).

2. The device (15) of claim 1, characterised in that the wipers (1', 1") are suspended mid-way along their length, together with their trough-shaped wiper housings (7), from mounting elements (6',6") by means of needle bearings (7").

3. The device (15) of one of the preceding claims, characterised in that the extension arms (21) with the guiding devices (20',20") attached to their outer ends are provided with a scale of length (21') on their inner end portion, and are inserted by this inner end portion in guide pipe (10) on platform (6) and can be moved inside the latter for the purpose of adjustment and blocked in position with star grip screws (22).

4. The device (15) of one of the preceding claims, characterised in that the guiding devices (20',20") are each equipped with an angle indicator (30) and can be pivoted horizontally in relation to extension arms (21) and blocked in any pivot position with star grip screws (23).

5. The device (15) of one of the preceding claims, characterised in that the axial distance of guide rollers (27') can be varied and blocked by means of adjusting screws (26).

6. The device (15) of one of the preceding claims, characterised in that handle (9) is connected to platform (6) by a bearing (11) with a cardan joint (8) so that it can be pivoted in all directions in relation to the platform.

7. The device (15) of one of the preceding claims, characterised in that wipers (1',1") each comprise a beam (2) with an upwardly open groove (2'), whose two sides and bottom are encased by a cushion (3) with a U-shaped cross-section, with a length of fleece (4) being wrapped around cushion (3) starting out from groove (2') and wedged in place inside groove (2') by means of a pressed-in roller (5), with these wipers (1',1") being held in position inside trough-shaped wiper housings (7) by being pushed into the latter from below.

8. The device (15) of claim 7, characterised in that the beams of wipers (1',1") are formed by extruded hollow aluminium profiles which form an upwardly open groove (2') at the top, and in that the cushions (3) with the U-shaped cross-section are made from closed-cell elastomer.

## Revendications

1. Dispositif (15) destiné au traitement de surfaces planes, une plate-forme (6) étant reliée à un manche (9) et deux logements (6', 6") comportant des racleurs (1', 1"), caractérisé en ce qu'entre ces deux racleurs (1, 1") sont disposés des dispositifs de guidage (20', 20"), qui dépassent latéralement les racleurs (1', 1") et sont reliés à la plate-forme (6) au moyen de bras (21) et d'un tube de guidage (10).

2. Dispositif (15) suivant la revendication 1, caractérisé en ce que les racleurs (1, 1"), comportant leurs boîtiers (7) en auge sont suspendus en leur milieu aux logements (6', 6") au moyen de paliers à aiguilles (7").

3. Dispositif (15) suivant une des revendications précédentes, caractérisé en ce que les bras (21), comportant des dispositifs de guidage (20', 20") articulés à l'extrémité extérieure, présentent dans la zone d'extrémité intérieure une graduation longitudinale (21') et que ces bras (21) sont enfichés avec cette zone d'extrémité intérieure dans le tube de guidage (10), disposé sur la plate-forme (6), où ils peuvent être réglés par déplacement et bloqués au moyen des manettes filetées en étoile (22).

4. Dispositif (15) suivant une des revendications précédentes, caractérisé en ce que les dispositifs de guidage (20', 20") présentent chacun un cadran angulaire (30) et que, par rapport aux bras (21), ils peuvent pivoter à l'horizontale et être bloqués dans toutes les positions de pivotement au moyen de manettes filetées en étoile (23).

5. Dispositif (15) suivant une des revendications précédentes, caractérisé en ce que les entraxes de galets de guidage (27') peuvent être réglés et bloqués au moyen de vis de réglage (26).

6. Dispositif (15) suivant une des revendications précédentes, caractérisé en ce que le manche (9) est relié à la plate-forme (6) par un logement (11) à cardan (8), de sorte que le manche peut pivoter de tous côtés par rapport à la plate-forme.

7. Dispositif (15) suivant une des revendications précédentes, caractérisé en ce que les racleurs (1', 1") sont constitués chacun par un longeron (2), comportant une goulotte (2') ouverte dans le haut, dont les deux côtés et le dessous sont enveloppés par un coussin (3) de coupe transversale en U, cependant qu'une fourrure (4) de bête partant de la goulotte (2') enserre le coussin (3) et est bloquée dans la goulotte (2') au moyen d'un rouleau (5) enfoncé dans celle-ci, cependant que ces racleurs (1', 1") sont maintenus dans leur boîtier (7) en auge, après y avoir été enfoncés par en bas.

8. Dispositif (15) suivant la revendication 7, caractérisé en ce que les longerons des racleurs (1', 1") sont constitués par des profilés creux en aluminium extrudé et qu'ils forment sur le dessus une goulotte (2') ouverte dans le haut, cependant que les coussins (3) de section transversale en U sont en élastomère à alvéoles fermées.
